# EUROPÄISCHE PATENTANMELDUNG

(11) **EP 4 663 566 A1**
(43) Veröffentlichungstag der Anmeldung: **17.12.2025**
(21) Anmeldenummer: 25177959.1
(22) Anmeldetag: 21.05.2025
(51) Int. Cl.: B65C 9/18, B65C 9/42, B65H 19/18

(54) **MAGAZIN FÜR ETIKETTENBANDROLLEN, ETIKETTIERMASCHINE, ANLAGE ZUM HERSTELLEN UND/ODER BEHANDELN VON BEHÄLTERN UND VERFAHREN ZUM STEUERN MINDESTENS EINES MAGAZINS**

(30) Priorität: 14.06.2024 DE 102024116764
(71) Anmelder: KHS GmbH, 44143 Dortmund (DE)
(72) Erfinder: Fritsche, Claas, 44143 Dortmund (DE); Lewin, Frank, 44143 Dortmund (DE); Deckert, Lutz, 44143 Dortmund (DE); Müller, Tobias, 44143 Dortmund (DE)

(57) **Zusammenfassung**

Die Erfindung betrifft ein Magazin (12) für Etikettenbandrollen (34), umfassend mindestens einen Abwickelbereich (18), mindestens zwei Magazineinheiten (20, 22) mit jeweils mindestens zwei zu dem Abwickelbereich (18) bewegliche Aufnahmen (24 - 30) für Etikettenbandrollen (34) und mindestens eine Spleißvorrichtung (32) zum Spleißen von Etikettenbändern für in dem Abwickelbereich (18) angeordnete Etikettenbandrollen (34), wobei das Magazin (12) weiter mindestens eine Erkennungseinrichtung (65, 66) zum Erkennen mindestens eines Etiketts und/oder einer Etikettenart an einer Etikettenbandrolle (34) in mindestens einer der Aufnahmen (24 - 30) aufweist.

## Beschreibung

Die Erfindung betrifft ein Magazin für Etikettenbandrollen, eine Etikettiermaschine, eine Anlage zum Herstellen und/oder Behandeln von Behältern und ein Verfahren zum Steuern mindestens eines Magazins.

Um Behälter mit Informationen und/oder Markenzeichen versehen zu können, können Etiketten an den Behältern befestigt werden. Die Etiketten können dazu beispielsweise auf die Behälter geklebt werden. Für die Bereitstellung der Etiketten können Etikettenbänder verwendet werden, auf denen die Etiketten lösbar befestigt sind. Diese Etikettenbänder können als Rollen bereitgestellt werden. Für einen unterbrechungsfreien Etikettierbetrieb kann bei einem Leerlaufen einer Rolle der Anfang eines weiteren Etikettenbands an das Ende des leerlaufenden Bands gespleißt werden.

Aus EP 3 789 327 A1 ist eine Vorrichtung bekannt, die eine stationäre Spleißvorrichtung aufweist, wobei bewegliche Aufnahmen eines Magazins Etikettenbandrollen zu der stationären Spleißvorrichtung transportieren können. Die Vorrichtung weist zwei Magazineinheiten auf, wobei abwechselnd eine Etikettenbandrolle aus den beiden Magazineinheiten abgewickelt wird. Das Spleißen findet im laufenden Betrieb statt.

Aufgabe der Erfindung ist es, ein Magazin bereitzustellen, das mit einer erhöhten Zuverlässigkeit bei hoher Etikettierleistung betrieben werden kann.

Die Aufgabe wird durch die Merkmale der unabhängigen Ansprüche gelöst. Vorteilhafte Weiterbildungen sind Gegenstand der abhängigen Ansprüche sowie der folgenden Beschreibung.

Gemäß einem ersten Aspekt betrifft die Erfindung ein Magazin für Etikettenbandrollen, umfassend mindestens einen Abwickelbereich, mindestens zwei Magazineinheiten mit jeweils mindestens zwei zu dem Abwickelbereich bewegliche Aufnahmen für Etikettenbandrollen und mindestens eine Spleißvorrichtung zum Spleißen von Etikettenbändern für in dem Abwickelbereich angeordnete Etikettenbandrollen, wobei erfindungsgemäß vorgesehen ist, dass das Magazin weiter mindestens eine Erkennungseinrichtung zum Erkennen mindestens eines Etiketts und/oder einer Etikettenart an einer Etikettenbandrolle in mindestens einer der Aufnahmen aufweist.

Das Magazin kann damit über die Erkennungseinrichtung das verwendete Etikett bzw. die verwendete Etikettenart und/oder das zu spleißende Etiketten bzw. die zu spleißende Etikettenart ermitteln. Mit der Erkennungseinrichtung kann damit erkannt werden, ob das als nächstes zu verarbeitende Etikett bzw. die als nächste zu verarbeitende Etikettenart korrekt ist. Falls ein fehlerhaftes Etikett bzw. eine Etikettenart, die nicht verwendet werden soll, erkannt wird, kann automatisiert auf ein anderes Etikett bzw. die zu verwendende Etikettenart gewechselt werden. Dies kann durch einen Wechsel der Aufnahme, die eine andere Etikettenbandrolle aufweisen kann, durchgeführt werden. Damit können Fehler der Produktion bzw. Behandlung und damit einhergehende Stillstände der Produktion bzw. Behandlung vermieden werden. Weiter kann damit einer Verschwendung von Produktionsmaterial vorgebeugt werden. Damit kann das Magazin auch bei hoher Etikettierleistung eine erhöhte Zuverlässigkeit aufweisen. Weiter kann damit eine kontinuierliche Qualitätskontrolle bei der Etikettierung durchgeführt werden.

Gemäß einigen Ausführungsbeispielen ist denkbar, dass die Erkennungseinrichtung zum Erkennen eines im Abwickelbereich angeordneten Etiketts ausgebildet sein kann, wobei die Erkennungseinrichtung vorzugsweise an der Spleißvorrichtung angeordnet sein kann.

Eine einzige Erkennungseinrichtung kann damit ausreichend sein, um im Abwickelbereich bzw. an der Spleißvorrichtung angeordnete Etiketten zu erkennen. Damit kann die Anzahl der benötigten Bauteile minimal und die Kosten geringgehalten werden.

Gemäß einigen Ausführungsbeispielen ist denkbar, dass die Erkennungseinrichtung mindestens einen optischen Sensor aufweisen kann.

Die Erkennung der Etiketten kann damit mittels des optischen Sensors durchgeführt werden. Dabei kann der optische Sensor beispielsweise eine Kamera und/oder einen Barcode- bzw. QR-Code-Leser aufweisen. Im Falle der Verwendung einer Kamera kann das Etikett beispielsweise über bildverarbeitende Methoden erkannt werden. Im Falle eines Code-Lesers kann ein ausgelesenes Zeichen eine Erkennung des Etiketts bewirken. Damit kann berührungslos und mit geringem Aufwand eine Erkennung der Etiketten und/oder der Etikettenart durchgeführt werden.

Gemäß einigen Ausführungsbeispielen ist denkbar, dass die Erkennungseinrichtung zum Bereitstellen eines Ist-Etikettenartsignals, das eine erkannte Etikettenart anzeigt, ausgebildet sein kann und das Magazin eine Steuerungseinrichtung aufweisen kann, die zum Empfangen eines Soll-Etikettensignals, das eine Soll-Etikettenart anzeigt, und des Etikettenartsignals ausgebildet ist, wobei, wenn die Ist-Etikettenart von der Soll-Etikettenart abweicht, die Steuereinrichtung zum Bereitstellen eines zum Wechseln des Etikettenbands ausgebildet sein kann.

Mit dem Bereitstellen der erkannten Etikettenart und dem Vergleich mit einer Soll-Etikettenart, kann sichergestellt werden, dass von dem Magazin eine Etikettenart verwendet wird, mit der die zu etikettierenden Behälter etikettiert werden sollen. Die Erkennung der Etikettenart kann dabei bereits vor einem Spleißvorgangs durchgeführt werden, sodass die Etikettenbandrolle, die nicht die Soll-Etikettenart aufweist, vor einem Etikettiervorgang der Behälter ausgetauscht werden kann. Dann kann nach einer Erkennung der Etiketten gegebenenfalls eine erneute Prüfung durchgeführt werden, ob nun die Soll-Etikettenart vorhanden ist.

Gemäß einigen Ausführungsbeispielen ist denkbar, dass die Erkennungseinrichtung zum Erkennen von fehlgedruckten Etiketten während des Abwickelns einer im Abwickelbereich angeordneten Etikettenbandrolle ausgebildet sein kann.

Wenn ein fehlgedrucktes Etikett während des Abwickelns einer im Abwickelbereich angeordneten Etikettenbandrolle erkannt wird, kann beispielsweise im laufenden Betrieb das fehlgedruckte Etikett aus der Etikettenbandrolle ausgeschnitten werden und ein neuer Spleißvorgang der Etikettenbandrolle mit einem bereitgestellten Endlos-Etikettenband durchgeführt werden. Alternativ kann die gerade verwendete Etikettenbandrolle vor dem viel gedruckten Etikett abgeschnitten werden und ein Spleißvorgang mit einer anderen Etikettenbandrolle durchgeführt werden. Damit kann eine Verschwendung von Produktionsmaterial bzw. ein Aussortieren eines Behälters mit dem fehlgedruckten Etikett vermieden werden.

Gemäß einigen Ausführungsbeispielen ist denkbar, dass die Erkennungseinrichtung weiter zum Identifizieren mindestens einer Aufnahme, in der ein Etikett erkannt wird, ausgebildet sein kann, wobei das Magazin weiter eine Informations-Speichereinrichtung zum Speichern mindestens eines Datensatzes, der eine identifizierte Aufnahme und ein in der Aufnahme erkanntes Etikett anzeigt, aufweisen kann.

Auf diese Weise kann für jede Aufnahme die Information gespeichert werden, welches Etikett bzw. welche Etikettenart in der entsprechenden Aufnahme angeordnet ist. Bei einem Wechsel der Etikettenbandrolle aufgrund der falschen Etikettenart kann beispielsweise unmittelbar eine Aufnahme in den Abwickelbereich bewegt werden, die bereits die korrekte Etikettenart aufweist, sofern die Etikettenart in der entsprechenden Aufnahme bereits erkannt wurde und nicht bereits eine andere Etikettenbandrolle im Abwickelbereich angeordnet ist. Damit kann die Anzahl der Wechselvorgänge minimiert werden, sodass Energie eingespart werden kann.

Gemäß einem zweiten Aspekt wird eine Etikettiermaschine beschrieben, umfassend mindestens eine Etikettierstation zum Etikettieren von Behältern und mindestens ein Magazin nach der vorangegangenen Beschreibung, wobei sich ein Transportweg für Etikettenband von dem Magazin zumindest zu der Etikettierstation erstreckt.

Vorteile und Wirkungen sowie Weiterbildungen der Etikettiermaschine ergeben sich aus den Vorteilen und Wirkungen sowie Weiterbildungen des oben beschriebenen Magazins. Zur Vermeidung von Wiederholungen wird daher in dieser Hinsicht auf die vorangegangene Beschreibung verwiesen.

Gemäß einem dritten Aspekt wird eine Anlage zum Herstellen und/oder Behandeln von Behältern beschrieben, umfassend mindestens eine Behälterbehandlungs- und/oder Behälterherstellungsmaschine zum Behandeln von Behältern und mindestens eine Etikettiermaschine nach der vorangegangenen Beschreibung, wobei sich eine Transportstrecke für Behälter zwischen der Behälterbehandlungs- und/oder Behälterherstellungsmaschine und der Etikettiermaschine erstreckt.

Vorteile und Wirkungen sowie Weiterbildungen der Anlage ergeben sich aus den Vorteilen und Wirkungen sowie Weiterbildungen des oben beschriebenen Magazins und der oben beschriebenen Etikettiermaschine. Zur Vermeidung von Wiederholungen wird daher in dieser Hinsicht auf die vorangegangene Beschreibung verwiesen.

Gemäß einem vierten Aspekt wird ein Verfahren zum Steuern mindestens eines Magazins gemäß der vorangegangenen Beschreibung beschrieben, umfassend zumindest folgende Schritte: Anordnen einer Etikettenbandrolle in einer Aufnahme des Magazins; Bewegen der Aufnahme in den Abwickelbereich mittels einer Antriebseinrichtung des Magazins; und Erkennen eines Etiketts und/oder einer Etikettenart mittels der Erkennungseinrichtung.

Gemäß einigen Ausführungsbeispielen ist denkbar, dass das Verfahren weiter mindestens folgende Schritte aufweisen kann: Ermitteln, ob das erkannte Etikett ein Fehldruck ist; und Wechseln der Etikettenbandrolle, wenn das erkannte Etikett ein Fehldruck ist.

Gemäß einigen Ausführungsbeispielen ist denkbar, dass das Verfahren weiter mindestens folgende Schritte aufweisen kann: Ermitteln, ob das erkannte Etikett eine Etikettenart aufweist, die einer Soll-Etikettenart entspricht, mittels einer Steuereinrichtung; und Wechseln der Etikettenbandrolle, wenn die erkannte Etikettenart nicht der Soll-Etikettenart entspricht.

Gemäß einigen Ausführungsbeispielen ist denkbar, dass das Verfahren weiter mindestens folgende Schritte aufweisen kann: Identifizieren einer Aufnahme, in der ein Etikett erkannt wird, mittels der Erkennungseinrichtung; und Speichern mindestens eines Datensatzes, der eine identifizierte Aufnahme und ein in der Aufnahme erkanntes Etikett anzeigt, in einer Informations-Speichereinrichtung.

Vorteile und Wirkungen sowie Weiterbildungen des Verfahrens ergeben sich aus den Vorteilen und Wirkungen sowie Weiterbildungen des oben beschriebenen Magazins, der oben beschriebenen Etikettiermaschine und der oben beschriebenen Anlage. Zur Vermeidung von Wiederholungen wird daher in dieser Hinsicht auf die vorangegangene Beschreibung verwiesen.

Im Folgenden wird die Erfindung anhand einer beispielhaften Ausführungsform mittels der beigefügten Zeichnung beschrieben. Es zeigen:
- Figur 1: eine schematische Darstellung des Systems;
- Figur 2a, b: eine schematische Darstellung eines ersten Ausführungsbeispiels des Magazins;
- Figur 3a, b: eine schematische Darstellung eines zweiten Ausführungsbeispiels des Magazins;
- Figur 4: eine schematische Darstellung der Anlage; und
- Figur 5: ein Flussdiagramm des Verfahrens.

Das System zum Bereitstellen eines Endlos-Etikettenbands wird im Folgenden gemäß Figur 1 in seiner Gesamtheit mit dem Bezugszeichen 10 bezeichnet.

Das System 10 kann ein Magazin 12 für Etikettenbandrollen 34 und einen Speicher 14 für einen Abschnitt 38 eines Etikettenbands aufweisen.

Das Magazin 12 weist mindestens zwei Magazineinheiten 20, 22 auf, wobei jede Magazineinheit 20, 22 mindestens zwei Aufnahmen 24-30 für Etikettenbandrollen 34 aufweist. Jede Aufnahme 24-30 kann eine Etikettenbandrolle 34 aufnehmen. Die Etikettenbandrollen 34 können beispielsweise gemäß Schritt 102 des in Figur 5 dargestellten Verfahrens 100 in einer Aufnahme 24-30 angeordnet werden.

Weiter weist das Magazin 12 einen Abwickelbereich 18 auf, an dem eine Spleißvorrichtung 32 angeordnet ist. Die Spleißvorrichtung 32 kann Teil des Magazins 12 sein. Weiter kann die Spleißvorrichtung 32 zumindest bezüglich der Magazineinheiten 20, 22 stationär angeordnet sein.

Der Abwickelbereich 18 kann einen ersten Unterbereich aufweisen, der einer ersten Magazineinheit 20 zugeordnet sein kann und einen zweiten Unterbereich, der einer zweiten Magazineinheit 22 zugeordnet sein kann. Weiter können die Aufnahmen 24-30 der beiden Magazineinheiten 20, 22 in den Abwickelbereich 18 bewegt werden. Damit sei jedoch nicht ausgeschlossen, dass die Aufnahmen 24-30 jeweils individuell in den Abwickelbereich 18 bewegt werden können. Jeder Unterbereich des Abwickelbereich 18 kann eine Aufnahme 24-30 aufnehmen. Wenn eine Aufnahme 24-30 eine Etikettenbandrolle 34 aufgenommen hat, kann die Etikettenbandrolle 34 im Abwickelbereich 18 abgewickelt werden.

Mittels der Spleißvorrichtung 32 kann bei einem Leerlaufen einer Etikettenbandrolle 34 einer der beiden Magazineinheiten 20, 22 ein Anfangsabschnitt einer Etikettenbandrolle 34, die in der jeweils anderen Magazineinheit 20, 22 im entsprechenden Unterbereich des Abwickelbereich 18 angeordnet ist, an das Etikettenband der leerlaufenden Etikettenbandrolle 34 gespleißt werden.

Dazu kann eine Aufnahme 24-30 mit einer Etikettenbandrolle 34 in den entsprechenden Unterbereich bewegt werden.

Die Aufnahmen 24-30 können mittels eines Antriebs 42, 44 in und aus dem Abwickelbereich 18 bewegt werden, um beispielsweise gemäß dem in Figur 5 dargestellten Schritt 104 des Verfahrens 100 in den Abwickelbereich 18 bewegt zu werden.

Jeder Magazineinheit 20, 22 kann ein Antrieb 42, 44 zugeordnet sein. Der Antrieb 42, 44 kann alle Aufnahmen 24-30 einer Magazineinheit 20, 22 gleichzeitig bewegen.

Dazu kann mindestens einer der Antriebe 42, 44 eine Gewindespindel 46 drehend antreiben. Die Gewindespindel 46 kann über ein Kopplungsstück 48, das ein mit der Gewindespindel 46 kämmendes Innengewinde aufweist, mit den Aufnahmen 24-30 wirkverbunden sein. Eine Drehung der Gewindespindel 46 bewirkt dann eine Verschiebung des Kopplungsstücks 48 entlang der Gewindespindel 46. Das Kopplungsstück 48 kann durch eine Führungsöffnung 50 durch ein Gehäuse des Magazins 12 ragen. Ein Antrieb 42, 44 kann auf einer Seite der Führungsöffnung 50 angeordnet sein und die Aufnahmen 24-30 können auf der anderen Seite der Führungsöffnung 50 angeordnet sein.

Das Kopplungsstück 48 kann beispielsweise an einer der Aufnahmen 24-30 befestigt sein. Die anderen Aufnahmen 24-30 der Magazineinheit 20, 22 können an der Aufnahme 24-30 befestigt sein, an der das Kopplungsstück 48 befestigt sein kann.

Ein Antrieb 42, 44 einer Magazineinheit 20, 22 kann unabhängig von dem jeweils anderen Antrieb 42, 44 der jeweils anderen Magazineinheit 20, 22 betrieben werden. Entsprechend können die Aufnahmen 24-30 einer Magazineinheit 20, 22 unabhängig von den Aufnahmen 24-30 einer anderen Magazineinheit 20, 22 bewegt werden.

Mittels der Spleißvorrichtung 32 kann das Magazin 12 ein Endlos-Etikettenband 40 bereitstellen. Das Endlos-Etikettenband 40 kann sich von der Spleißvorrichtung 32 zu dem Speicher 14 erstrecken. Der Speicher 14 puffert mindestens einen Abschnitt 38 des Endlos-Etikettenbands 40. Die Länge des Abschnitts 38 kann maximal zwischen 4 m und 20 m, vorzugsweise zwischen 4 m und 15 m, weiter vorzugsweise zwischen 8 m und 15 m, betragen. Der Speicher 14 kann daher kleiner als im Stand der Technik ausgebildet werden.

Weiter kann der Speicher 14 mindestens eine erste Walze 56 aufweisen, die in diesem Ausführungsbeispiel stationär angeordnet sein kann. Die erste Walze 56 kann weiter in einer Höhe zwischen 1,2 m und 1,6 m über der Standfläche des Speichers 14 angeordnet sein. Weiter kann der Speicher 14 mindestens eine zweite Walze 58 aufweisen. In diesem Ausführungsbeispiel weist der Speicher 14 drei erste Walzen 56 und drei erste Walzen 58 auf.

Der Abschnitt 38 des Etikettenbands 40 kann mäanderförmig zwischen den ersten Walzen 56 und den zweiten Walzen 58 aufgespannt sein. Dazu kann sich der Abschnitt 38 abwechselnd zwischen einer ersten Walze 56 und einer zweiten Walze 58 erstrecken.

Die ersten Walzen 56 können in einer Richtung zu den zweiten Walzen 58 bewegt werden. Alternativ oder zusätzlich können die zweiten Walzen 58 in einer Richtung zu den ersten Walzen 56 bewegt werden. Der Abstand zwischen den ersten und zweiten Walzen 56, 58 kann damit verändert werden. Durch die Änderung des Abstands zwischen den Walzen 56, 58 kann die Länge des Abschnitts 38 des Etikettenbands 40 im Speicher 14 geändert werden. Der Abschnitt 38 des Etikettenbands 40 kann somit als dynamischer Puffer dienen, um Geschwindigkeitsunterschiede zwischen dem Etikettiervorgang und dem Abwickelvorgang der Etikettenbandrollen 34 auszugleichen.

Das Etikettenband 40 kann sich von dem Speicher 14 bis zu einer Etikettierstation 16 erstrecken. Die Etikettierstation 16 kann dazu ausgebildet sein, Etiketten von dem Etikettenband 40 auf Behälter zu übertragen und den Etikettiervorgang durchzuführen.

Figur 2a und 2b zeigen ein Ausführungsbeispiel des Magazins 12. In diesem Ausführungsbeispiel können die Aufnahmen 24-30 schubladenartig aus der jeweiligen Magazineinheit 20, 22 heraus und in die jeweilige Magazineinheit 20, 22 hinein bewegt werden. Eine Schließposition der Aufnahmen 24-30 ist in Figur 2a dargestellt. In Figur 2b ist eine Öffnungsposition der Aufnahmen 24-30 dargestellt.

Wenn eine Aufnahme 24-30 aus einer Magazineinheit 20, 22 heraus bewegt wurde, kann eine Etikettenbandrolle 34 aus der Aufnahme 24-30 in die Aufnahme 24-30 entfernt bzw. eingelegt werden. Leere Etikettenbandrollen 34 können damit durch volle Etikettenbandrollen 34 ausgetauscht werden.

Die Aufnahmen 24-30 einer oder beider Magazineinheiten 20, 22 können in diesem und in anderen Ausführungsbeispielen in der Schließposition gesperrt werden, wenn eine der Aufnahmen 24-30 aus einer der Magazineinheiten 20, 22 heraus bewegt wird. Dazu kann eine Sperrvorrichtung 61 vorgesehen sein, die beispielsweise aus Rollcontainern bekannt sein kann, um deren Schubladen zu sperren, wenn eine Schublade geöffnet wird.

Weiter können die Aufnahmen 24-30 in diesem und in anderen Ausführungsbeispielen eine sogenannten Softclosefunktion aufweisen. Bei einem Schließen der Aufnahmen 24-30 kann insbesondere ein finaler Teil der Schließbewegung durch eine Softclosevorrichtung (nicht dargestellt) geführt werden. Dies kann ein zu schnelles Schließen der Aufnahmen 24-30 verhindern und Schäden an dem Magazin 12 vermeiden.

Die Aufnahmen 24-30 können weiter eine, vorzugsweise transparente, Seitenfläche 60 aufweisen, die die jeweilige Aufnahme 24-30 bedeckt, wenn die Aufnahme 24-30 in einer Schließposition in der Magazineinheit 20, 22 ist. Auf diese Weise kann eine Sichtprüfung der in der Aufnahme 24-30 angeordneten Etikettenbandrolle 34 durchgeführt werden.

Das Magazin 12 kann weiter eine Erkennungseinrichtung 65, 66 mit einem Sensor 66 zum Erkennen eines Etiketts auf dem Etikettenband 40 aufweisen. Damit kann vor dem Spleißen mit der Spleißvorrichtung 32 gemäß Schritt 106 des Verfahrens 100 erkannt werden, welches Etikett an der Spleißvorrichtung 32 angeordnet ist. Ein Spleißvorgang kann dann durchgeführt werden, wenn beispielsweise ein Etikett an der Spleißvorrichtung 32 angeordnet ist, das keine Fehler aufweist.

Die Erkennung der Etiketten kann auch im laufenden Betrieb, d. h. während eines Abwickelvorgangs durchgeführt werden. Dabei kann gemäß Schritt 108 des Verfahrens 100 ermittelt werden, ob das Etikett ein Fehldruck ist. Der Schritt 108 kann sowohl im laufenden Betrieb als auch bei einer gerade nicht verwendeten Etikettenbandrolle 34 durchgeführt werden.

Bei der Erkennung eines fehlerhaften Etiketts im laufenden Betrieb kann das Endlos-Etikettenband 40 vor einem erkannten fehlerhaften Etikett getrennt werden. Dabei kann beispielsweise ein neuer Spleißvorgang nach dem fehlerhaften Etikett durchgeführt werden. Alternativ kann ein Spleißvorgang gemäß Schritt 110 mit einer anderen Etikettenbandrolle 34 durchgeführt werden, beispielsweise mit der Etikettenbandrolle 34 einer anderen im Abwickelbereich 18 angeordneten Aufnahme 24-30.

Weiter kann das die Erkennungseinrichtung 65, 66 einen Sensor 65 zum Erkennen einer Etikettenart am Etikettenband 40 aufweisen. Auf diese Weise kann beispielsweise auf die Abmessungen der Etiketten auf dem Etikettenband 40 geschlossen werden.

Weiter kann damit gemäß Schritt 112 erkannt werden, ob eine korrekte Etikettenart verwendet wird. Dazu kann die Erkennungseinrichtung 65, 66 beispielsweise ein Ist-Etikettensignal an eine Steuerungseinrichtung 69 übermitteln. Die Steuerungseinrichtung 69 kann zum Empfangen eines Soll-Etikettensignals ausgebildet sein, das eine Soll-Etikettenart anzeigt. Die Soll-Etikettenart kann auf die zu etikettierenden Objekte angepasst sein.

Bei einer Abweichung zwischen der erkannten Etikettenart und der Soll-Etikettenart, kann gemäß Schritt 110 ein Wechsel der Etikettenbandrolle 34 durchgeführt werden. Der Wechsel kann in einigen Ausführungsbeispiel so lange durchgeführt werden, bis eine korrekte Etikettenart erkannt wird. Dabei können nacheinander verschiedene Aufnahmen 24-30 mit Etikettenbandrollen 34 in den Abwickelbereich 18 bewegt werden.

Alternativ kann das Magazin 12 eine Informations-Speichereinrichtung 67 aufweisen. In der Informations-Speichereinrichtung 67 können gemäß der Schritte 114 und 116 Datensätze gespeichert werden, die Informationen über eine identifizierte Aufnahme 24-30 und ein in der Aufnahme 24-30 erkanntes Etikett mit seiner Etikettenart anzeigen können. Damit kann für diejenigen Aufnahmen 24-30, die bereits im Abwickelbereich 18 an der Erkennungseinrichtung 65, 66 angeordnet waren, gespeichert werden, welche Etikettenart in der entsprechenden Aufnahme 24-30 angeordnet ist.

Weiter kann vorgesehen sein, dass, wenn der Abwickelbereich 18 mindestens zwei Unterbereiche aufweist bzw. mehrere Reihen von Aufnahmen 24-30 vorgesehen sind, die Aufnahmen 24-30 mindestens einer Reihe nacheinander in den Abwickelbereich 18 angeordnet werden, um eine Erkennung der Etikettenart der jeweiligen Aufnahme 24-30 durchzuführen. Dies kann durchgeführt werden, während in der anderen Reihe eine Etikettenbandrolle 34 einer der Aufnahmen 24-30 abgewickelt wird.

Alternativ kann jede Aufnahme 24-30 einen eigenen Sensor 65 zum Erkennen der Etikettenart und/oder eine eigene Erkennungseinrichtung 65, 66 aufweisen.

Wenn in mindestens einer Reihe der Aufnahmen 24-30 zumindest für einen Teil der Aufnahmen 24-30 bekannt ist, welche Etikettenarten in den Aufnahmen 24-30 angeordnet ist, kann bei einem Wechsel zum Korrigieren der Etikettenart direkt eine Aufnahme 24-30 in den Abwickelbereich 18 bewegt werden, die eine Etikettenbandrolle 34 mit der korrekten Etikettenart aufweist.

Mindestens einer der Sensoren 65, 66 kann als optischer Sensor ausgebildet sein. Weiter kann das Erkennen des Etiketts und/oder der Etikettenart mittels eines bildverarbeitenden Verfahrens durchgeführt werden.

Anstatt zweier Sensoren 65, 66 kann auch ein Sensor vorgesehen werden, der sowohl ein Etikett als auch eine Etikettenart erkennen kann. Dies gilt auch für die nachfolgenden Erläuterungen.

Das Magazin 12 kann an jeder Magazineinheit 20, 22 einen separaten Sensor 65 zum Erkennen einer Etikettenart am Etikettenband 40 aufweisen. Alternativ kann das Magazin 12 lediglich einen Sensor 65 aufweisen, der Etikettenbänder aus beiden Magazineinheiten 20, 22 erfassen kann.

Ein weiteres Ausführungsbeispiel des Magazins 12 ist in den Figuren 3a und 3b dargestellt. Diese Magazin 12 kann die gleichen Komponenten wie in dem Ausführungsbeispiel gemäß Figuren 2a und 2b aufweisen. In diesem Ausführungsbeispiel nach den Figuren 3a und 3b können die Aufnahmen 24-30 schwenkbar gelagert sein, um zwischen einer Öffnungsposition und einer Schließposition zu wechseln. Die Schließposition ist in Figur 3a dargestellt und die Öffnungsposition in Figur 3b.

Figur 4 zeigt eine Anlage 90 zum Herstellen und/oder Behandeln von Behältern. Die Anlage 90 weist mindestens eine Behälterbehandlungs- und/oder Behälterherstellungsmaschine 94, 96 auf. Weiter weist die Anlage 90 mindestens eine Etikettiermaschine 92 auf, die beispielsweise mindestens ein System 10 gemäß der oben angeführten Beschreibung aufweisen kann.

Zwischen den Behälterbehandlungs- und/oder Behälterherstellungsmaschine 94, 96 und der Etikettiermaschine 92 können Transporteinrichtungen 98 angeordnet sein. Mit den Transporteinrichtungen 98 können Behälter transportiert werden. Die Transporteinrichtungen 98 können beispielsweise als Transporträder ausgebildet sein. Dem soll jedoch nicht entgegenstehen, dass die Transporteinrichtungen 98 auch anderweitig, beispielsweise als Förderkette, ausgebildet sein können.

Die Transporteinrichtungen 98 können einen Transportweg definieren, entlang dem die Behälter transportiert werden können. So kann sich ein Transportweg von einer Behälterbehandlungsmaschine und/oder Behälterherstellungsmaschine 94 zu der Etikettiermaschine 92 erstrecken. Alternativ oder zusätzlich kann sich der Transportweg von der Etikettiermaschine 92 zu einer Behälterbehandlungsmaschine und/oder Behälterherstellungsmaschine 96 erstrecken.

Entlang des Transportwegs durch die Etikettiermaschine 92 können die Behälter an den Etikettierstationen 16 vorbeigeführt werden. Die Etikettierstationen 16 können mit jeweils einem System 10 verbunden sein. Die Etiketten des von dem System 10 bereitgestellten Endlos-Etikettenbands 40 können von der Etikettierstation 16 dazu verwendet werden, die Behälter zu etikettieren, die an ihr vorbei transportiert werden. Mittels des Systems 10 kann bei einem Leerlaufen einer Etikettenbandrolle 34 eine volle Etikettenbandrolle 34 an die leerlaufende Etikettenbandrolle 34 gespleißt werden.

Das oben beschriebene Beispiel dient in keiner Weise einer Beschränkung der Erfindung. Vielmehr kann die Erfindung in vielfältiger Weise abgewandelt werden. Alle oben beschriebenen Merkmale der Erfindung können allein oder in Kombination miteinander wesentlich für die Erfindung sein.

### Bezugszeichenliste

- 10: System
- 12: Magazin
- 14: Speicher
- 16: Etikettierstation
- 18: Abwickelbereich
- 20: Magazineinheit
- 22: Magazineinheit
- 24: Aufnahme
- 25: Aufnahme
- 26: Aufnahme
- 27: Aufnahme
- 28: Aufnahme
- 29: Aufnahme
- 30: Aufnahme
- 32: Spleißvorrichtung
- 34: Etikettenbandrolle
- 36: Sensor
- 38: Abschnitt eines Etikettenbands
- 40: Endlos-Etikettenband
- 42: Antrieb
- 44: Antrieb
- 46: Gewindespindel
- 48: Kopplungsstück
- 50: Führungsöffnung
- 56: erste Walze
- 58: zweite Walze
- 60: Seitenfläche
- 61: Sperrvorrichtung
- 62: Abwickelmotor
- 64: Abwickelmotor
- 65: Sensor
- 66: Sensor
- 67: Steuerungseinrichtung
- 69: Informations-Speichereinrichtung
- 90: Anlage
- 92: Etikettiermaschine
- 94: Behälterbehandlungs- und/oder Behälterherstellungsmaschine
- 96: Behälterbehandlungs- und/oder Behälterherstellungsmaschine
- 98: Transporteinrichtung

## Patentansprüche

1. Magazin (12) für Etikettenbandrollen (34), umfassend mindestens einen Abwickelbereich (18), mindestens zwei Magazineinheiten (20, 22) mit jeweils mindestens zwei zu dem Abwickelbereich (18) bewegliche Aufnahmen (24 - 30) für Etikettenbandrollen (34) und mindestens eine Spleißvorrichtung (32) zum Spleißen von Etikettenbändern für in dem Abwickelbereich (18) angeordnete Etikettenbandrollen (34), **dadurch gekennzeichnet, dass** das Magazin (12) weiter mindestens eine Erkennungseinrichtung (65, 66) zum Erkennen mindestens eines Etiketts und/oder einer Etikettenart an einer Etikettenbandrolle (34) in mindestens einer der Aufnahmen (24 - 30) aufweist.

2. Magazin (12) nach Anspruch 1, **dadurch gekennzeichnet, dass** die Erkennungseinrichtung (65, 66) zum Erkennen eines im Abwickelbereich (18) angeordneten Etiketts ausgebildet ist, wobei die Erkennungseinrichtung (65, 66) vorzugsweise an der Spleißvorrichtung (32) angeordnet ist.

3. Magazin (12) nach Anspruch 1 oder 2, **dadurch gekennzeichnet, dass** die Erkennungseinrichtung (65, 66) mindestens einen optischen Sensor aufweist.

4. Magazin (12) nach einem der vorangegangenen Ansprüche, **dadurch gekennzeichnet, dass** die Erkennungseinrichtung (65, 66) zum Bereitstellen eines Ist-Etikettenartsignals, das eine erkannte Etikettenart anzeigt, ausgebildet ist und das Magazin (12) eine Steuerungseinrichtung (69) aufweist, die zum Empfangen eines Soll-Etikettensignals, das eine Soll-Etikettenart anzeigt, und des Etikettenartsignals ausgebildet ist, wobei, wenn die Ist-Etikettenart von der Soll-Etikettenart abweicht, die Steuereinrichtung (69) zum Bereitstellen eines Steuersignals zum Wechseln des Etikettenbands (34) ausgebildet ist.

5. Magazin (12) nach einem der vorangegangenen Ansprüche, **dadurch gekennzeichnet, dass** die Erkennungseinrichtung (65, 66) zum Erkennen von fehlgedruckten Etiketten während des Abwickelns einer im Abwickelbereich (18) angeordneten Etikettenbandrolle (34) ausgebildet ist.

6. Magazin (12) nach einem der vorangegangenen Ansprüche, **dadurch gekennzeichnet, dass** die Erkennungseinrichtung (65, 66) weiter zum Identifizieren mindestens einer Aufnahme (24 - 30), in der ein Etikett erkannt wird, ausgebildet ist, wobei das Magazin (12) weiter eine Informations-Speichereinrichtung (67) zum Speichern mindestens eines Datensatzes, der eine identifizierte Aufnahme (24 - 30) und ein in der Aufnahme (24 - 30) erkanntes Etikett anzeigt, aufweist.

7. Etikettiermaschine (92) umfassend mindestens eine Etikettierstation (16) zum Etikettieren von Behältern und mindestens ein Magazin (12) nach einem der vorangegangenen Ansprüche, wobei sich ein Transportweg für Etikettenband von dem Magazin (12) zumindest zu der Etikettierstation (16) erstreckt.

8. Anlage (90) zum Herstellen und/oder Behandeln von Behältern, umfassend mindestens eine Behälterbehandlungs- und/oder Behälterherstellungsmaschine (94, 96) zum Behandeln von Behältern und mindestens eine Etikettiermaschine (92) nach dem vorangegangenen Anspruch, wobei sich eine Transportstrecke für Behälter zwischen der Behälterbehandlungs- und/oder Behälterherstellungsmaschine (94, 96) und der Etikettiermaschine (92) erstreckt.

9. Verfahren (100) zum Steuern mindestens eines Magazins (12) gemäß einem der vorangegangenen Ansprüche, umfassend zumindest folgende Schritte:
- Anordnen (102) einer Etikettenbandrolle (34) in einer Aufnahme (24 - 30) des Magazins (12);
- Bewegen (104) der Aufnahme (24 - 30) in den Abwickelbereich (18) mittels einer Antriebseinrichtung des Magazins (12); und
- Erkennen (106) eines Etiketts und/oder einer Etikettenart mittels der Erkennungseinrichtung (65, 66).

10. Verfahren (100) nach Anspruch 9, **dadurch gekennzeichnet, dass** das Verfahren (100) weiter mindestens folgende Schritte aufweist:
- Ermitteln (108), ob das erkannte Etikett ein Fehldruck ist; und
- Wechseln der Etikettenbandrolle (34), wenn das erkannte Etikett ein Fehldruck ist.

11. Verfahren (100) nach Anspruch 9 oder 10, **dadurch gekennzeichnet, dass** das Verfahren (100) weiter mindestens folgende Schritte aufweist:
- Ermitteln (112), ob das erkannte Etikett eine Etikettenart aufweist, die einer Soll-Etikettenart entspricht, mittels einer Steuereinrichtung; und
- Wechseln der Etikettenbandrolle (34), wenn die erkannte Etikettenart nicht der Soll-Etikettenart entspricht.

12. Verfahren (100) nach einem der Ansprüche 9 bis 11, **dadurch gekennzeichnet, dass** das Verfahren (100) weiter mindestens folgende Schritte aufweist:
- Identifizieren (114) einer Aufnahme (24 - 30), in der ein Etikett erkannt wird, mittels der Erkennungseinrichtung (65, 66); und
- Speichern (116) mindestens eines Datensatzes, der eine identifizierte Aufnahme (24 - 30) und ein in der Aufnahme (24 - 30) erkanntes Etikett anzeigt, in einer Informations-Speichereinrichtung.
